# EUROPÄISCHE PATENTSCHRIFT

(11) **EP 2 684 257 B1**
(45) Veröffentlichungstag und Bekanntmachung des Hinweises auf die Patenterteilung: **13.01.2016**
(21) Anmeldenummer: 12726006.5
(22) Anmeldetag: 08.03.2012
(51) Int. Cl.: H01R 13/52, H01R 24/64

(54) **STECKVERBINDER**
PLUG CONNECTOR
CONNECTEUR À FICHES

(30) Priorität: 09.03.2011 DE 102011013452; 14.03.2011 DE 102011014012
(43) Veröffentlichungstag der Anmeldung: 15.01.2014
(73) Patentinhaber: Mobotix AG, 67722 Winnweiler (DE)
(72) Erfinder: PFIFFI, Horst, 66851 Queidersbach (DE)
(74) Vertreter: Vossius & Partner Patentanwälte Rechtsanwälte mbB
(86) Internationale Anmeldenummer: PCT/DE2012/000224
(87) Internationale Veröffentlichungsnummer: WO 2012/119587

(56) Entgegenhaltungen:
- EP-A2- 1 317 025
- DE-U1-202005 002 162
- FR-A1- 2 906 089
- US-A1- 2006 068 625

## Beschreibung

Die vorliegende Erfindung betrifft das oberbegrifflich Beanspruchte und bezieht sich somit auf die Abdichtung von Steckverbindern.

Steckverbinder werden zum Anschließen elektrischer Geräte verwendet. Dazu wird an dem Gerät typisch eine Buchse vorgesehen, in welche ein passender Stecker eingesetzt werden kann. Es sind dabei eine Vielzahl unterschiedlicher Normen für Buchsen-Steckerpaare bekannt. Obwohl derartige Buchsen-Steckerpaare nicht beliebig groß dimensioniert werden können, muss gleichwohl sichergestellt seib, dass der eingesetzte Stecker eine ausreichend große Auszugskraft besitzt, also nicht ohne Weiteres aus der zugeordneten Buchse entfernt werden kann. Dies kann beispielsweise erreicht werden mit Rastelementen, welche nach Einschieben des Steckers ein Ausziehen nur nach Lösen der Rastsperre ermöglichten.

Ein Beispiel hierfür sind die insbesondere in der Netzwerktechnik weit verbreiteten Stecker der RJ45-Norm. Diese haben einen etwa quaderförmigen Vorderbereich, an dessen Unterseite mehrere elektrische Kontakte parallel zueinander vorgesehen sind und auf dessen Oberseite ein Rastarm sitzt, der bei Einsetzen des Steckers in die Buchse zunächst nach unten gedrückt wird, bis er hinter einen Rastanschlag geschoben wird, wo er in seine Rastposition weg vom Steckerkörper zurück schwenkt. Um den Stecker aus der Buchse zu entfernen, muss ein aus der Buchse herausragender Ansatz am Rastelement gegen den Körper gedrückt werden, was das Rastmittel aus der Rastposition nach unten schwenkt und ein Herausziehendes Steckers erlaubt.

Die bekannten Stecker dieser Art sind weit verbreitet und werden als Massenprodukte auch preiswert gefertigt. Allerdings sind derartige bekannte Stecker zwar im Buchsenbereich normiert, werden aber mit unterschiedlichen Steckergriffkörpern versehen, die nicht normiert sind. Ein Problem besteht deswegen dann, wenn die Anordnung der Witterung ausgesetzt ist. Es ist darin eine witterungssichere Anordnung vorzusehen.

Es ist dabei wünschenswert, herkömmliche Kabel verwenden zu können, damit elektrische Geräte, die über derartige bekannte Stecker angeschlossen werden sollen und der Witterung ausgesetzt sind, unabhängig von der erforderlichen Länge der Leitungen angeschlossen werden können.

Im Stand der Technik wurde bereits versucht, per se empfindliche Stecker wie RJ-45-Stecker unter ungünstigen Bedingunger wie Feuchtigkeit, rauher Umgebung usw. nutzbar zu machen. Mit diesem Problem befassen sich unter anderem bereits EP 1 317 025 A2, FR2 906 089A1, DE 20 2005 002162 U1, US 2006/ 06825A1, US 6 595 791 B2, US 6 916 203 B2, EP 1 662 287 A1, US 7 316 583 A1. Die bekannten Anordnungen sind oftmals aufwendig und schwierig zu montieren.

Die Aufgabe der vorliegenden Erfindung besteht darin, Neues für die gewerbliche Anwendung bereitzustellen.

Die Lösung dieser Aufgabe wird in unabhängiger Form beansprucht.

Damit befasst sich die vorliegende Erfindung mit einer Dichtung gemäß Anspruch 1.

Ein erster Grundgedanke der vorliegenden Erfindung besteht somit darin, zu sehen, dass die Einrastung ohne weiteres außer Kraft gesetzt werden kann, wenn durch die Dichtung zugleich bei der Benutzung sichergestellt ist, dass der Stecker in seiner korrekten Kontaktposition verbleibt. Dies erlaubt es, ohne Beeinträchtigung durch die Rastmittel eine hinreichend dichte Verbindung vorzusehen, die guten Schutz gegen Luftfeuchtigkeit, Schlagregen usw. vorsieht.

Es ist möglich, die Dichtung der vorliegenden Erfindung für einen modularen Stecker zu verwenden, der als normiertes Element lediglich einen vorderen, quader- beziehungsweise blockförmigen Bereich aufweist, welcher insbesondere auf seiner Unterseite Kontaktelemente aufweist und auf seiner Oberseite mit dem Rastmittel versehen ist, wie dies bei Steckern der RJ45-Norm der Fall ist, während der Steckergriffkörper in herkömmlicher Weise ohne besondere Beschränkung gebildet werden kann, die Einhaltung üblicher Griffkörpergrößen vorausgesetzt. Es sei aber darauf hingewiesen, dass die Erfindung keinesfalls auf RJ45-Stecker beschränkt ist, sondern insbesondere auch andere Modularstecker, wie RJ21-Stecker und dergleichen einsetzbar sind. Gemeinsam ist derartigen Modularsteckern, beispielsweise auch der RJ11-, RJ14-, RJ12-Norm, dass sie einen blockförmigen Vorderbereich haben, in dem auf einer Seite Kontakte angeordnet sind, und auf dessen anderer Seite das Rastelement als angelenkter, im entlasteten Zustand abstehender Arm gebildet ist, welcher hinter einen Rastanschlag in der Buchse gelangt und so ein Ausziehen so lange verhindert, wie der Rastarm nicht gegen den Körper gedrückt wird.

Die Dichtmanschette wird separat vom Stecker aus einem hochflexiblen Material gefertigt. Im Regelfall ist der Stecker, insbesondere bei Modularsteckern, breiter als das durch ihn angeschlossene Kabel. Die bevorzugte Flexibilität der Dichtmanschette ist dann so groß, dass gegebenenfalls auch ein bereits konfektionierter Stecker von der Rückseite, also durch die im Gebrauch das Kabel dichtend umgebende Öffnung hindurch, in die Dichtmanschette eingeführt werden kann. Dies erlaubt es, die flexible Dichtmanschette einer erfindungsgemäßen Dichtung über einen vorkonfektionierten Stecker zu streifen und dadurch vorkonfektionierte Kabel verwendbar zu machen.

Das Rastverhinderungsmittel wird in einer bevorzugten Variante nicht einfach irgendwo mit dem Rastmittel in Eingriff treten, sondern bevorzugt, zumindest in jener Position, in welche das Trennmittel in die Buchse drängt, auch in einer klar definierten Position am Rastelement anschlagen. Dazu können, bei Ausbildung des Steckers als Modularstecker, beidseits des Betätigungsarms für das Rastmittel Vorsprünge an dem Rastverhinderungsmittel vorgesehen sein, die gegen jene Kanten stoßen, die bei herkömmlicher Benutzung des Rastkabels an den Rastschultern anliegen. Auf diese Weise kann auf besonders einfache Weise sichergestellt werden, dass der Stecker ungeachtet der Außerkraftsetzung des Rastmittels in eine normgerechte Kontaktposition gelangt, einfach indem wiederum das Drängmittel in festgelegtem Kontakt mit dem Rastverhinderungsmittel steht. Es wird erfindungsgemäß die korrekte Lage des Steckers in der Buchse ungeachtet der Rastverhinderung gerade durch das Rastverhinderungsmittel die normgemäße Lage des Steckers gewährleistet.

Es ist möglich und bevorzugt, wenn das Drängmittel eine Gewinde- oder Bajonettmutter umfasst, die auf eine Befestigung an dem die Buchse aufweisenden Gehäuse drehbar ist. Auf diese Weise kann eine besonders einfache Montage und Demontage erfolgen. Alternativ ist eine Ausgestattung etwa derart möglich, dass die Stecker linear eingeschoben werden und mit eine Rasthaken am Gehäuse fixiert werden. Diese Rasthakenanordnung kann so gestaltet werden, dass sie mit oder ohne Werkzeug lösbar ist.

Schutz wird auch beansprucht für eine Steckverbindung mit einer erfindungsemäßen Dichtung sowie für ein Elektrogerät umfassend eine Steckverbindungsanordnung, die mit der erfindungsgemäßen Dichtung ausgestaltet ist.

Die Erfindung wird im Folgenden nur beispielsweise anhand der Zeichnungen beschrieben. In dieser ist dargestellt durch.
- Figur 1: ein Steckverbinder mit Dichtung gemäß der vorliegenden Erfindung in eingebautem Zustand in einem Gehäuse;
- Figur 2: eine Draufsicht auf das geöffnete Gehäuse von Figur 1 mit eingeschobenen Stecker;
- Figur 3: eine perspektivische Darstellung einer erfindungsgemäßen Dichtung mit einem davon noch separat gezeichneten Stecker und einem Gehäuse;
- Figur 4: verschiedene Stecker der vorliegenden Erfindung und ein Gehäuse mit einem erfindungsgemäß gedichteten Stecker;
- Figur 5: eine Veranschaulichung des Anschlagens des Rastverhinderungsmittels arm Rastmittel;
- Figur 6: verschiedene Beispiele für die Übergang auf die Dichtmanschette.

Nach Figur 1 umfasst eine allgemein mit bezeichnete Dichtung 1 für eine Steckverbinderanordnung 2 mit einem in einer Normbuchse 3 auslösbar einrastbaren Stecker 4 ein Rastverhinderungsmittel 5 für die dauerhafte Verhinderung des Einrastens des Steckers 4 in der Buchse und ein Drängmittel 6 zum Drängen des nicht einrastenden Steckers 4 in seine Kontaktposition bei Benutzung.

Die Dichtung 1 ist im vorliegenden Fall dazu ausgebildet, den Stecker gegen atmosphärische Einflüsse wie Feuchtigkeit, Schlagregen und dergleichen geschützt an einem Gehäuse 10 anzubringen.

Bei der Steckverbinderanordnung 2 handelt es sich um einen per se herkömmlichen Modularstecker, der hier dargestellt ist als RJ45 Stecker wie bevorzugt. Während das gezeigte Gehäuse 10 lediglich zwei Anschlüsse und eine Wand-Befestigungsmöglichkeit aufweist, und so beispielsweise als Kupplung dienen kann, ist einsichtig, das die Steckverbinderanordnung 2 auch ohne Weiteres in einem elektrischen Gerät, das im Freien betrieben wird, wie beispielsweise einer Überwachungskamera angebracht werden kann. Bevorzugt ist dabei, wenn die Eintrittsöffnung für den Stecker 4 im Gebrauch bei erwarteter Montage nach unten zeigt.

Die Normbuchse 3 der hier dargestellten RJ45 Steckverbinderanordnung 2 ist im Gehäuse beabstandet von der in der Wand des Gehäuses 10 angeordneten Eintritsöffnung für den Stecker positioniert.

Die Steckverbinderanordnung 2 ist so konstruiert, dass auf der Unterseite 4a des Steckers elektrische Kontakte vorgesehen sind, die mit Gegenkontakten in der Normbuchse 3 in Eingriff treten, wobei auf der Oberseite ein Rastmittel 4b vorgesehen ist, welches mit einer Auszugssperre in der Normbuchse 3 solange in auszugsverhinderndem Eingriff steht, wie hier der einseitig angelenkte Arm 4b1 des Rastmittels 4b, solange er nicht gegen den Steckerkörper 4c gepresst wird.

Ein herkömmlicher normgerechter Stecker ohne erfindungsgemäße Dichtungsanordnung kann somit zwar mit dem Gehäuse 10 verwendet werden, erfordert aber zum Lösen gegebenenfalls einen Eingriff mit Werkzeug und er leistet überdies keine Dichtigkeit. Zumindest ist jedoch ein Betrieb in Innenräumen ohne zusätzliche Mittel oder em temporärer Betrieb ohne Dichtmittel, etwa zu Testzwecken an einem bereits angebrachten Gerät, möglich.

Die Normbuchse 3 für den Modularstecker ist per se herkömmlich und hat Gegenkontakte zu den Kontakten am Stecker 4 sowie eine herabhängende Rastschulter, welche das vom Steckerkörper im entspannten Zustand abstehende Rastmittel 4b zunächst beim Einschieben des Steckers in die Buchse herunterzudrücken vermag und, nach vollständigem Einschub des Steckers 4, eine Entspannung des heruntergedrückten Rastmittels erlaubt, so dass die Rastkante 4b2 und 4b2' des Rastmittels 4b hinter die Rastschulter kommt und dadurch den Stecker gegen Herausziehen sperrt.

Das Rastverhinderungsmittel 5 ist, vgl. insbesondere Figur 5 als separates Bauelement gebildet, durch welches der Steckerkörper hindurch geschoben werden kann. Es weist an dem vorderen Ende eine Öffnung 5a auf, die passgenaü der genormten Größe des Blocks des Modularsteckers 4 entspricht und, vorstehend vor der Öffnung 5a zwei Ansätze 5b1 und 5b2, welche so dimensioniert und angeordnet sind, dass sie beidseits des Rastmittelarmes 4b1 auf den Rastkanten 4b2' bzw. 4b2 anschlagen, wenn das Rastverhinderungsmittel 5 vom Kabelende aus nach vorne gedrängt wird. Das Rastverhinderungsmittel 5 weist eine Länge auf, die geeignet ist, die üblichen Griffkörpergrößen des Modularkörpers aufzunehmen.

Am Kabelende weist das Rastverhinderungsmittel 5 einen ringförmigen Kragen 5c auf, der dazu ausgebildet ist, auf einem Rand 7a um die Eintrittsöffnung 7 herum aufzuliegen.

Die Dichtung 1 umfasst weiter eine Überwurfmutter 8, die vorliegend als Bajonettmutter ausgebildet ist und mit einem Bajonettanschluss 7b um die Eintrittsöffnung 7 herum in Eingriff gebracht werden kann. Die Bajonettmutter 8 ist so dimensioniert, dass von hinten eine Dichtmanschette 12 aufgeschoben werden kann, die über den Kragen 5c übergreift und gemeinsam mit dem Rastverhinderungsmittel 5 durch Anziehen des Drängmittels 6 auf dem Bajonettgewinde des Gehäuses 10 dicht gegen das Gehäuse gepresst werden kann.

Die Dichtmanschette 12 selbst ist aus flexiblem Material, insbesondere hochflexiblem Kunststoff oder Kautschuk gebildet und so stark dehnbar, dass der Stecker durch den im Gebrauch um das Kabel 11 anliegende Dichtmanschette 12 der Dichtung 9 ohne diese zu beschädigen geschoben werden kann.

Wie aus dem Vergleich von Figur 4 zwischen der Dichtmanschette und verschiedenen in gleichem Maßstab abgebildeten herkömmlichen Steckergriffkörpern ersichtlich, ist die Dichtmanschette so groß gebildet, dass sie den aus dem Gehäuse 10 herausragenden Teil von Steckergriffkörpern ohne Weiteres aufnehmen kann.

Die Anordnung wird verwendet wie folgt:
Zunächst wird das Gehäuse 10 mit nach unten weisender Öffnung 7 im Freien montiert. Dann wird eine herkömmliche RJ45 Leitung bereitgestellt und zunächst das Kabel in die Bajonettmutter 8 gesteckt, durch die Rückseite der Dichtung 9 und dann durch das Rastverhinderungsmittel 5. Danach wird die Dichtung über das Rastverhinderungsmittel 5 gestreift und die Bajonettmutter 8 über die Dichtung 9. Dies geschieht, während das Rastverhinderungsmittel 5 bereits mit den Laschen 5b1, 5b2 gegen die Rastkanten 4b2 und 4b2' anliegt. Der Rastmittelarm 4b1 ist somit heruntergedrückt. Nun kann der Stecker 4 in die Normbuchse 3 eingeschoben werden, wobei er nicht verrastet, da das Rastmittel 4 heruntergedrückt ist. Durch Fixieren der Bajonettmutter 8 an der entsprechenden Befestigung am Gehäuse 10 wird dann durch geeignete Ausformungen im Innenbereich der Bajonettmutter 8 das Rastverhinderungsmittel 5 gegen das Gehäuseinnere gedrückt, was Kraft über die Laschen 5b1 und 5b2 auf die Rastkanten 4b1 und 4b2 ausübt und somit den Stecker nach vorne in die Normbuchse 3 treibt. Durch geeignete Wahl der Beabstandung der Normbuchse 3 von der Öffnung 7 im Gehäuse ist dabei eine normgerechte Lage erzielt, sobald das Bajonett verriegelt ist. Dies gilt unabhängig von der Form des Steckergriffkörpers, solange übliche Größen des Steckergriffkörpers eingehalten werden; somit sind handelsübliche Kabel ohne weiteres einsetzbar, und zwar auch dann, wenn die zuverlässige Kontaktierung sicherheitsrelevant ist. Gleichzeitig ist eine Dichtwirkung erzielt, da das Gehäuse selbst als dicht angenommen werden kann, eine Dichtung um das Kabel erfolgt und auch eine Abdichtung im Bereich um den Rand der Öffnung herum durch Anpressen der Dichtmanschette mittels des Kragens 5c gegen das Gehäuse erfolgt. Die Anordnung ist somit dicht gegen atmosphärische Einflüsse wie Feuchtigkeit und Regen.

Während vorstehend eine spezifische Anbindung zwischen Dichtmanschette und der zum Fixieren des Steckers am Gehäuse verwendeten Mutter oder dergl. beschrieben wurde, ist diese Anbindung nicht zwingend wie beschrieben. Vielmehr sind andere Ausgestaltungen möglich. Dies sei erläutert unter Bezugnahme auf Fig. 6, in der unterschiedliche Ausgestaltungen beispielhaft dargestellt sind.

Im obersten der in Fig. 6 dargestellten Ausführungsbeispiele ist eine Dichtmanschette gezeigt, die - wie vorstehend beschrieben- den Kragen des Einsatzes 5 übergreift, wobei die z.B. als Mutter auszubildende Befestigung über den Kragen übergreift. Diese Anordnung hat den Vorteil der einfachen Fertigung. Nachteilig ist aber bei dieser Variante, dass die Befestigung ihrerseits auf der Dichtung aufsitzt, was eine womöglich geringere Auszugsfestigkeit bedingt. Zudem erfolgt bei Verwendung einer Mutter auch eine Drehbewegung der Mutter über die weiche Dichtungsmanschette, was die Langzeitstabilität beeinträchtigen kann.

Die in Fig. 6 dargestellte mittlere Variante sieht daher vor, dass die Dichtmanschette bis zum Kragen vorstößt und dort mit einem übergestreiften Ring fixiert wird. Der Ring selbst kann aus hartem Kunststoff gefertigt sein. Die Mutter berührt dann nur diesen Ring. Um eine Dichtung gegen das Gehäuse zu erreichen, kann die zum Gehäuse weisende Seite des Kragens mit einem dichtenden O-Ring versehen werden. Dieser kann insbesondere aufgesetzt werden; das er stattdessen auch direkt am Gehäuse vorgesehen werden könnte, sei der Vollständigkeit halber erwähnt. Diese Variante ist ebenfalls einfach zu fertigen, sehr zuverlässig im Gebrauch, erfordert aber die Montage von mehr Teilen und birgt überdies die Gefahr, dass bei einem späteren Austausch des Dichtrings Normhaltigkeit nicht gewährleistet wird.

Eine besonders einfach zu montierende Variante ist dagegen in Fig. 6 unten dargestellt. Hier ist eine Dichtmanschette gezeigt, die an einen Einsatz direkt angeformt ist. Die Dichtmanschette ist dabei durch Löcher im Kragenbereich gespritzt, um auf der im Gebrauch dem Gehäuse zugewandten Seite einen Dichtring zu erzeugen. Diese Anordnung ist komplizierter zu fertige, erlaubt aber eine besonders einfache Montage.

## Patentansprüche

1. Dichtung (1) für eine Steckverbinderanordnung (2)
an einem Kabel (11),
das
einen
in einer
in einem Gehäuse (10) angeordneten
Normbuchse (3)
auslösbar
einzurastenden
Modular-Stecker (4) aufweist
und
das
mit einem
von mehreren unterschiedlichen
Griffkörpern (46) vorkonfektioniert ist wobei, die Dichtung (1) mit einen Rastverhinderungsmittel (5) für die dauerhafte Verhinderung des Steckereinrastens, und einen Drängmittel (6) zum Drängen des nicht einrastenden Steckers (4) in seine normgerechte Kontaktposition gebildet ist,
**dadurch gekennzeichnet, dass**
die Dichtung eine flexible Dichtmanschette (12) umfasst, die
separat vom Stecker (4) gefertigt ist,
so stark dehnbar ist, dass
der Stecker
des fertig konfektionierten Kabels (11)
durch die Öffnung,
welche im Gebrauch das Kabel (11) dichtend umgibt,
eingeführt werden kann,
so flexibel ist, dass sie danach dichtend am Kabel (11) anliegt, so dimensioniert ist, dass sie den aus dem Gehäuse (10) herausragenden Teil eines Steckergrifffkörpers (46) ohne weiteres aufnehmen kann sowie
eine bei Benutzung gegen das Gehaüse (10) vom Drängmittel (6) gedrängte Dichtfläche aufweist.

2. Dichtung nach dem vorhergehenden Anspruch für einen Stecker (4), der ausgewählt ist aus der Gruppe RJ45-Stecker, RJ21-Stecker, RJ11-Stecker, RJ14-Stecker, RJ12-Stecker.

3. Dichtung nach einem der vorhergehenden Ansprüche, **dadurch gekennzeichnet, dass** die Dichtmanschette (12) aus Kuntstoff oder Kautschuk gebildet ist.

4. Dichtung nach einem der vorhergehenden Ansprüche, **dadurch gekennzeichnet, dass** das Rastverhinderungsmittel (3) zumindest in gedrängtem Zustand in definierter Position am Rastelement (4b) des Steckers (4) anschlägt.

5. Dichtung nach einem der vorhergehenden Ansprüche, **dadurch gekennzeichnet, dass** das Drängmittel (6) eine Gewinde- oder Bajonettmutter umfasst, die auf eine Befestigung an dem die Buchse aufweisenden Gehäuse drehbar ist.

6. Dichtung nach einem der Ansprüche 1 bis 4, **dadurch gekennzeichnet, dass** das Drängmittel (6) ein Rasthakeneingriffsmittel zum Einrasten am Gehäuse aufweist.

7. Steckverbindung mit einer Dichtung (1) nach einem der vorhergehenden Ansprüche.

8. Elektrogerät umfassend eine Steckverbindungsanordnung, mit einer Dichtung (1) nach einem der vorhergehenden Ansprüche, **dadurch gekennzeichnet, dass** am Gehäuse (10) eine Befestigung für das Drängmittel vorgesehen ist.

9. Elektrogerät nach Anspruch 8, **dadurch gekennzeichnet, dass** eine Normbuchse (3) so weit beabstandet hinter einer Öffnung angeordnet ist, dass das werkzeugfreie Lösen des einzurastenden Steckers (4) nicht möglich ist.

## Claims

1. A seal (1) for a plug connector arrangement (2)
on a cable (11)
which comprises
a modular plug (4)
which is intended to latch into a standard socket (3) arranged in a housing (10)
in a releasable manner
and
which is prefabricated with one
out of a plurality of different
grip bodies (46), wherein
the seal (1)
is formed
with a latching prevention means (5) for permanently preventing the plug from latching in, and
with a pushing means (6) for pushing the non-latching plug (4) into its standard contact position,
**characterized in that**
the seal comprises a flexible sealing sleeve (12) which
is made separately from the plug (4),
can be expanded so much
that the plug
of the finished cable (11)
can be inserted through the opening
which surrounds the cable (11) in a sealing manner during use,
is so flexible that it then adjoins the cable (11) in a sealing manner,
is dimensioned such that it can readily receive the part of a plug grip body (46) projecting from the housing (10),
and
comprises a sealing surface pushed by the pushing means (6) against the housing (10) during use.

2. The seal according to the preceding claim for a plug which is selected from the group of RJ45 plugs, RJ21 plugs, RJ 11 plugs, RJ14 plugs, RJ12 plugs.

3. The seal according to any one of the preceding claims, **characterized in that** the sealing sleeve (12) is formed of plastic or rubber.

4. The seal according to any one of the preceding claims, **characterized in that** the latching prevention means (5) stops in a defined position on the latching means (4b) of the plug (4) at least in the pushed state.

5. The seal according to any one of the preceding claims, **characterized in that** the pushing means (6) comprises a threaded or bayonet nut which can be turned onto a fastening means on the housing having the socket.

6. The seal according to any one of claims 2 to 4, **characterized in that** the pushing means (6) has a latching hook engagement means for latching into the housing.

7. A plug connector comprising a seal (1) according to any one of the preceding claims.

8. An electrical device comprising a plug connector apparatus, with a seal (1) according to any one of the preceding claims, **characterized in that** a fastening means for the pushing means is provided on the housing (10).

9. The electrical device according to claim 8, **characterized in that** a standard socket (3) is arranged so far behind an opening that it is not possible to release the plug (4), which is intended to be latched in, without tools.

## Revendications

1. Joint d'étanchéité (1) pour un dispositif de connecteur à fiches (2) sur un câble (11), qui présente un connecteur modulaire (4) à encliqueter de manière réversible dans une prise standard (3) disposée dans un boîtier (10) et qui est préfabriqué avec plusieurs corps de poignée différents, dans lequel le joint d'étanchéité (1) est formé avec un moyen d'empêchement d'encliquetage (5) pour empêcher durablement l'encliquetage du connecteur et avec un moyen de refoulement (6) pour refouler le connecteur (4) ne s'encliquetant pas dans sa position de contact conforme aux normes, **caractérisé en ce que** le joint d'étanchéité comprend une manchette d'étanchéité flexible (12), qui est fabriquée séparément du connecteur (4), est fortement extensible de telle sorte que le connecteur du câble (11) fabriqué fini puisse être inséré à travers l'ouverture, qui entoure de manière étanche le câble (11) en utilisation, est flexible de telle sorte qu'il vienne reposer ensuite de manière étanche sur le câble (11), est dimensionné de telle sorte qu'il puisse renfermer aisément la partie d'un corps de prise de connecteur ressortant du boîtier, ainsi qu'il présente une surface d'étanchéité refoulée en utilisation contre le boîtier (10) par le moyen de refoulement (6).

2. Joint d'étanchéité selon la revendication précédente destiné à un connecteur (4), qui est sélectionné dans le groupe du connecteur RJ45, connecteur RJ21, connecteur RJ11, connecteur RJ14, connecteur RJ 12.

3. Joint d'étanchéité selon l'une quelconque des revendications précédentes, **caractérisé en ce que** la manchette d'étanchéité (12) est formée en plastique ou en caoutchouc.

4. Joint d'étanchéité selon l'une quelconque des revendications précédentes, **caractérisé en ce que** le moyen d'empêchement d'encliquetage (5) vient buter au moins dans l'état refoulé dans une position définie sur l'élément d'encliquetage (4b) du connecteur (4).

5. Joint d'étanchéité selon l'une quelconque des revendications précédentes, **caractérisé en ce que** le moyen de refoulement (6) comprend un écrou à pas de vis ou à baïonnette, qui est rotatif sur une fixation sur le boîtier présentant la prise.

6. Joint d'étanchéité selon l'une quelconque des revendications 2 à 4, **caractérisé en ce que** le moyen de refoulement (6) présente un moyen de mise en prise de crochet d'encliquetage à des fins d'encliquetage sur le boîtier.

7. Raccordement à fiches comportant un joint d'étanchéité (1) selon l'une quelconque des revendications précédentes.

8. Appareil électrique comprenant un dispositif de raccordement à fiches avec un joint d'étanchéité (1) selon l'une quelconque des revendications précédentes, **caractérisé en ce que** sur le boîtier (10) une fixation pour le moyen de refoulement est prévue.

9. Appareil électrique selon la revendication 8, **caractérisé en ce qu'**une prise standard (3) est disposée derrière une ouverture en espacement assez éloigné pour que le déblocage sans outil du connecteur à encliqueter (4) ne soit pas possible.
